# EUROPÄISCHE PATENTSCHRIFT

(11) **EP 0 114 568 B1**
(45) Veröffentlichungstag und Bekanntmachung des Hinweises auf die Patenterteilung: **28.05.1986**
(21) Anmeldenummer: 83810558.3
(22) Anmeldetag: 02.12.1983
(51) Int. Cl.: D01H 13/18

(54) **Luntenstopvorrichtung**
Device for clamping a roving
Dispositif pour arrêter une mêche

(30) Priorität: 12.01.1983 CH 141/83
(43) Veröffentlichungstag der Anmeldung: 01.08.1984
(73) Patentinhaber: GEBRUEDER LOEPFE AG, CH-8623 Wetzikon (CH)
(72) Erfinder: Marthaler, Eduard, CH-8345 Adetswil (CH)
(74) Vertreter: Travnicek, Richard

## Beschreibung

Die Erfindung bezieht sich auf eine Lutenstopvorrichtung an Spinnmaschinen zum Unterbrechen des Luntentransportes bei Fadenbruch.

Eine bekanntgewordene Luntenstopvorrichtung weist ein Stopsegment auf, welches die Form eines geschlitzten Hohlzylinders hat und auf je einen geriffelten Bereich einer einlaufseitigen Streckwalze gesteckt und vom Riffelteil dieser gehalten wird. Ein Hebelsystem, das in das Stopsegment eingreift, steht mit einem ausgangsseitig des Streckwerkes angeordneten Fadenfühler in Verbindung und wird von diesem gesteuert.

Bei Fadenbruch ausgangsseitig des Streckwerkes wird das Stopsegment auf der Streckwalze ausgeklinkt und von der einlaufenden Lunte mitgenommen, bis sich das Stopsegment zwischen der Gegenwalze und der Streckwalze verklemmt und die zwischen diesen durchlaufende Lunte festgehalten und so durchtrennt wird.

Eine andere bekanntgewordene Luntenstopvorrichtung weist ein Luntenführungsrohr auf, in dem die Lunte quer zu dessen Längsachse in einer Oeffnung geführt ist. Im Luntenführungsrohr befindet sich ein koaxialer, verschiebbarer Stempel, dessen Stellbewegung von einem fotoelektrischen Fadenwächter gesteuert wird.

Reisst der gesponnene Faden, wird der Stempel im Luntenführungsrohr verschoben und die Lunte abgeschert. Die Luntenstopvorrichtung wird einlaufseitig auf dem Streckwerk montiert.

Bei der ersten Vorrichtung ist der wesentlichste Nachteil, dass sie nicht auf Streckwerke verschiedener Geräte bzw. Fabrikate montiert werden kann. Die Masse des Stopsegmentes müssen sehr genau auf die vorgesehene Riffelwelle abgestimmt sein. Vor allem sind dies der Innendurchmesser im Bereich des Riffelzylinders, die Bundmasse beidseits des Riffelzylinders, die Länge zwischen den Bunden und der Keilwinkel des Stopsegmentes, welcher für einen funktionsgerechten Einzug desselben erforderlich ist.

Ausserdem sind grossvolumige Steuergeräte und Hebelsysteme, auch bei der Verwendung elektronischer Sensoren, erforderlich.

Auch die, zweite Ausführungsform einer Luntenstopvorrichtung benötigt sehr viel Raum, der im Bereich des Streckwerkes im allgemeinen nicht zur Verfügung steht.

Durch die scherende Klemmung der Lunte in der Luntenstopvorrichtung kommt es zu Fusselbildung zwischen dem Luntenführungsrohr und dem in diesem gleitenden koaxialen Stempel, was die Wirkung der Luntenstopvorrichtung verschlechtert. Da die Lunte durch eine Oeffnung im Luntenführungsrohr eingeführt werden muss, erfordert das Einlegen der Lunte relativ viel Zeit und Geschicklichkeit.

Ziel der Erfindung ist die Schaffung einer bedienungsfreundlichen, sehr wenig Platz beanspruchenden und nicht verschmutzungsgefährdeten Luntenstopvorrichtung, welche an Streckwerke verschiedener Konstruktionsarten ohne umfangreiche Adaptionsarbeiten angebaut werden kann.

' Dieses Ziel lässt sich erfindungsgemäss mit den Merkmalen nach dem kennzeichnenden Teil des Anspruchs 1 erreichen. Ausserdem kann die Luntenstopvorrichtung die Merkmale der Ansprüche 2 bis 12 aufweisen.

Weitere Einzelheiten und Vorteile ergeben sich aus der Beschreibung zweier Ausführungsbeispiele der Erfindung anhand der Zeichnung.

In dieser zeigt
Figur 1 eine Seitenansicht der Luntenstopvorrichtung
Figur 2 eine andere Ausführungsform einer Luntenstopvorrichtung.

In einem C-förmigen Rahmen 1 ist an einem der Schenkel eine Spule mit Eisenkern 5 und in einem Abstand von dieser ein Klemmorgan angeordnet. Dieses Klemmorgan kann bei einer Ausführungsvariante (Fig.1) ein schwenkbarer Klemmarm 2 sein. An seinem freien Ende sitzt parallel zur Spule mit dem Eisenkern 5 im Klemmarm 2 ein erster Magnetstab 3.

Der andere Schenkel des Rahmens 1 weist ungefähr gegenüber dem Gelenk des Klemmarms 2 einen zweiten Magnetstab 4 auf, wobei dieser etwas in den Schwenkbereich des Klemmarmes 2 ragt.

Es ist aber auch möglich, mehrere zweite Magnetstäbe 4 parallel zueinander vorzusehen. Dabei ragt nur der letzte zweite Magnetstab 4 in den Schwenkbereich des Klemmarmes 2. Die zweiten Magnetstäbe 4 sind zum auf dem Klemmarm 2 angeordneten ersten Magnetstab 3 anziehend gepolt.

In der Offenstellung der Luntenstopvorrichtung ist der Klemmarm 2 von der Spule mit Eisenkern angezogen. Die Lunte 8 gleitet entlang dem anderen Schenkel über die zweiten Magnetstäbe 4. Bei einem Fadenbruchsignal von einem Fadenwächter erhält die Spule mit Eisenkern 5 Strom und das sich aufbauende Magnetfeld stösst den auf dem Klemmarm 2 montierten ersten Magnetstab 3 ab. Dieser gelangt in den Anziehungsbereich der zweiten Magnetstäbe 4 und wird gegen den in den Schwenkbereich des Klemmarms 2 ragenden zweiten Magnetstab 4 gezogen. Die zwischen diesen beiden Magnetstäben 3 bzw. 4 liegende Lunte wird festgeklemmt und ihr Weitertransport unterbunden. Die Rückstellung des Klemmarmes 2 erfolgt von Hand durch die ohnehin mit der Lunte manipulierende Bedienungsperson oder durch eine elektrische oder elektromechanische Rückstelleinrichtung.

Bei einer anderen Ausführungsform (Fig.2) einer Luntenstopvorrichtung wird anstelle eines Klemmarmes 2 als Träger für den ersten Magnetstab 3 ein in einem Schlitz geführtes Schlittenelement 2' verwendet. In der Offenstellung ist der Magnetstab 3 auch wieder von der Spule mit Eisenkern 5 angezogen und festgehalten. Bei Fadenbruch erhält die Spule mit Eisenkern 5 wieder Strom und stösst den ersten Magnetstab 3 ab. Durch die Anziehung von den zweiten Magnetstäben 4 wird die Lunte 8 festgeklemmt. Auch hier kann die Rückstellung von Hand oder durch eine Rückstelleinrichtung 6, z. B. eine Feder, erfolgen. Es ist bei beiden Ausführungsformen möglich, anstelle der ersten oder zweiten Magnetstäbe 3 bzw. 4, welche Permanentmagnete sind, Elektromagnete zu verwenden. Dadurch sind die Anziehungs- und Abstossungskräfte, also auch die Schliesskräfte, sehr genau dosierbar. Es ist auch möglich, die Schliesskraft druckabhängig zu steuern, indem ein Aufleger der Klemmelemente mit einem Druckfühler versehen wird und dieser über eine Regeleinrichtung die Schliesskraft regelt.

Die Klemmelemente, welche bei der ersten und zweiten Ausführungsform durch die ersten und zweiten Magnetstäbe 3 bzw. 4 gebildet sind, können auch Nocken oder andere Erhebungen bzw. ein Profil tragen, das eine teilweise formschlüssige Klemmung ermöglicht, sodass die Klemmkräfte klein gehalten werden können. Dies kann insbesondere bei bestimmten Materialien von Vorteil sein.

Der besondere Vorteil dieser Luntenstopvorrichtung liegt in der gut zugänglichen und freien Luntenbahn sowie in der sehr einfachen Herstellung der Vorrichtung. Bei einigen Varianten ist zusätzlich die gute und zeitlich steuerbare Klemmkraft wesentlich.

## Patentansprüche

1. Luntenstopvorrichtung für eine Spinnmaschine zum Unterbrechen des Luntentransportes bei Fadenbruch, dadurch gekennzeichnet, dass die Luntenstopvorrichtung einen einseitig offenen Rahmen (1) aufweist, der ein bewegliches Klemmorgan (2) trägt, dass an diesem ein erstes magnetisch wirkendes Element (3) angeordnet ist, dass gegenüber dem Klemmorgan (2) in seiner Offenstellung, ein elektromagnetisches Element (5) am Rahmen montiert ist, welches das Klemmorgan (2) einerseits in seiner Offenstellung hält und andererseits zufolge eines Steuerimpulses in seine Geschlossenstellung stösst, dass an der dem elektromagnetischen Element (5) gegenüberliegenden Seite des Rahmens (1) wenigstens ein zweites magnetisch wirkendes Element (4) angeordnet ist, welches das Klemmorgan (2) in seine Geschlossenstellung zieht und geschlossen hält, um die Lunte (8) festzuklemmen.

2. Luntenstopvorrichtung nach Anspruch 1, dadurch gekennzeichnet, dass das Klemmorgan (2) mit einer Rückstellvorrichtung (6) verbunden ist, um dieses von seiner Geschlossenstellung in seine Offenstellung zu bringen.

3. Luntenstopvorrichtung nach Anspruch 1, dadurch gekennzeichnet, dass das Klemmorgan ein am Rahmen (1) angelenkter Klemmarm (2) ist, welcher an seinem freien Ende ein erstes magnetisch wirkendes Element (3) trägt.

4. Luntenstopvorrichtung nach Anspruch 1, dadurch gekennzeichnet, dass das Klemmorgan (2) ein im Rahmen (1) geführtes Schlittenelement - (2') ist, welches an seiner zur Luntenbahn parallelen Seite ein erstes magnetisch wirkendes Element (3) trägt.

5. Luntenstopvorrichtung nach Anspruch 1, dadurch gekennzeichnet, dass das Klemmorgan (2) mit einer Schliessfeder zusätzlich zur abstossenden Kraft des elektromagnetischen Eiementes (5) in die Geschlossenstellung gedrückt wird.

6. Luntenstopvorrichtung nach Anspruch 1, dadurch gekennzeichnet, dass die vom elektromagnetischen Element (5) erzeugte Abstosskraft gegenüber dem ersten magnetisch wirkenden Element (3) so gross ist, dass dieses in den Bereich der Anziehung des zweiten magnetisch wirkenden Elementes (4) gelangt und die Lunte (8) von beiden festgehalten werden kann.

7. Luntenstopvorrichtung nach Anspruch 1, dadurch gekennzeichnet, dass wenigstens eines der zweiten magnetisch wirkenden Elemente (4) so angeordnet ist, dass sie zusammen mit dem ersten magnetisch wirkenden Element (3) die Lunte (8) in der Klemmphase verformen und damit die Haltewirkung verstärken.

8. Luntenstopvorrichtung nach Anspruch 1, dadurch gekennzeichnet, dass die ersten und/ oder zweiten magnetisch wirkenden Elemente (3 bzw. 4) an ihrer Oberfläche ein Profil von solcher Form aufweisen, das ein Klemmen der Lunte (8) begünstigt.

9. Luntenstopvorrichtung nach Anspruch 1, dadurch gekennzeichnet, dass das erste und das zweite magnetisch wirkende Element (3 bzw. 4) ein Magnetstab ist.

10. Luntenstopvorrichtung nach Anspruch 1, dadurch gekennzeichnet, dass das erste und das zweite magnetisch wirkende Element (3 bzw. 4) ein Elektromagnet ist.

11. Luntenstopvorrichtung nach Anspruch 1, dadurch gekennzeichnet, dass das erste oder das zweite magnetisch wirkende Element (3 bzw. 4) ein Magnetstab und das andere Element ein Elektromagnet ist.

12. Luntenstopvorrichtung nach Anspruch 1, dadurch gekennzeichnet, dass das Klemmorgan (2) eine solche Bewegungsbahn aufweist, dass die Schliessbewegung von der Bewegung der Lunte (8) begünstigt wird.

## Claims

1. Sliver stop device for a spinning machine to stop the sliver transport in the case of a yarn break characterised in, that the sliver stop device comprises a frame (1), which is open on one side and which carries a movable clamping means (2), thereon is mounted a first magnetic element (3), an electromagnetic element (5) is fitted on the frame in the opposite position of the clamping means (2) in its position for not clamping, said electromagnetic element (5) holds said clamping means (2), in its open position and, on the other hand, after a control impulse occurs said electromagnetic element moves said clamping means (2) to its closed position, at least one second element, working in a magnetic manner, is mounted at a place of the frame in the opposite position to the electromagnetic element (5) and said second magnetic element moves also said clamping means (2) to its closed position and holds it in this position, in which the sliver is clamped.

2. Sliver stop device defined in claim 1, wherein the clamping means (2) is coupled with a reset device to move said clamping means from the clamping position to the open position.

3. Sliver stop device defined in claim 1, wherein the clamping means is a clamping arm (2), mounted in movable manner on the frame and on its free end carries a first magnetic element (3).

4. Sliver stop device as defined in claim 1, wherein the clamping means is a sliding support (2') which is guided in the frame (1) and on them is mounted a first magnetic element (3) on the side which is parallel to the path of the sliver.

5. Sliver stop device as defined in claim 1, wherein a closing spring additionally to the force of the electromagnetic element (5) moves the clamping means (2) into the clamping position.

6. Sliver stop device as defined in claim 1, wherein the power produced by the electromagnetic element (5) against the first magnetic element (3) has the strength to move it into the area of the power of attraction of the second magnetic element (4) so that the sliver is clamped by both.

7. Sliver stop device as defined in claim 1, wherein at least one of the second magnetic elements (4) is so arranged that it deforms the sliver in the clamping phase in combination with the first magnetic element (3), and so the clamping effect is increased.

8. Sliver stop device as defined in claim 1, wherein the first and/or the second magnetic elements (3 resp. 4) contains on its surface a profile which promotes the clamping effect.

9. Sliver stop device as defined in claim 1, wherein the first and second magnetic element (3 resp. 4) is an magnetic rod.

10. Sliver stop device as defined in claim 1, wherein the first and second magnetic element (3 resp. 4) is an electromagnetic element.

11. Sliver stop device as defined in claim 1, wherein the first or the second magnetic element (3 resp. 4) is a magnetic rod and the other element is an electromagnet.

12. Sliver stop device as defined in claim 1, wherein the clamping means (2) is moving in such a path that the motion of the sliver favours the clamping effect.

## Revendications

1. Dispositif d'arrêt de mèche pour une machine à filer destiné à interrompre le transport de la mèche en cas de rupture du fil, caractérisé par le fait que le dispositif d'arrêt de la mèche présente un cadre (1) ouvert d'un côté qui supporte un organe de serrage mobile (2), que sur celui-ci est disposé un premier élément (3) à effet magnétique, que face à l'organe de serrage (2) dans sa position d'ouverture est monté sur le cadre un élément (5) électromagnétique qui maintient l'organe de serrage (2) d'une part dans sa position d'ouverture et d'autre part le pousse dans sa position de fermeture à la suite d'une impulsion de commande, que sur le côté du cadre (1) faisant face à l'élément électromagnétique (5) est disposé au moins un deuxième élément (4) à effet magnétique qui tire l'organe de serrage (2) dans sa position de fermeture et le maintient fermé, afin de bloquer en l'immobilisant la mèche (8).

2. Dispositif d'arrêt de mèche selon la revendication 1, caractérisé par le fait que l'organe de serrage (2) est relié à un dispositif de rappel (6) destiné à amener ledit organe (2) de sa position de fermeture dans sa position d'ouverture.

3. Dispositif d'arrêt de mèche selon la revendication 1, caractérisé par le fait que l'organe de serrage est un bras de serrage (2) qui est articulé sur le cadre (1) et qui supporte sur son extrémité libre un premier élément (3) à effet magnétique.

4. Dispositif d'arrêt de mèche selon la revendication 1, caractérisé par le fait que l'organe de serrage (2) est un élément coulissant (2') qui est guidé dans le cadre (1), et qui supporte sur son côté parallèle. au trajet de la mèche un premier élément (3) à effet magnétique.

5. Dispositif d'arrêt de mèche selon la revendication 1, caractérisé par le fait que l'organe de serrage (2) est poussé dans sa position de fermeture au moyen d'un ressort dont la force s'ajoute à la force répulsive de l'élément électromagnétique (5).

6. Dispositif d'arrêt de mèche selon la revendication 1, caractérisé par le fait que la force répulsive produite par l'élément électromagnétique (5) à l'égard du premier élément (3) à effet magnétique a une valeur telle que ledit élément (3) parvient dans la zone d'attraction du deuxième élément (4) à effet magnétique et que la mèche (8) peut être immobilisée par ces deux éléments (3, 4).

7. Dispositif d'arrêt de mèche selon la revendication 1, caractérisé par le fait qu'au moins l'un des deuxièmes éléments (4) à effet magnétique est disposé de telle manière que ceux-ci, conjointement avec le premier élément (3) à effet magnétique, déforment la mèche (8) dans la phase de serrage et renforcent ainsi l'action d'immobilisation.

8. Dispositif d'arrêt de mèche selon la revendication 1, caractérisé par le fait que les premiers et/ou deuxièmes éléments (3 ou 4) à effet magnétique présentent sur leur surface un profil d'une forme telle que le serrage de la mèche (8) s'en trouve favorisé.

9. Dispositif d'arrêt de mèche selon la revendication 1, caractérisé par le fait que le premier et le deuxième éléments à effet magnétique (3 ou 4) sont un barreau aimanté.

10. Dispositif d'arrêt de mèche selon la revendication 1, caractérisé par le fait que le premier ou le deuxième élément à effet magnétique (3 ou 4) est un électro-aimant.

11. Dispositif d'arrêt de la mèche selon la revendication 1, caractérisé par le fait que le premier ou le deuxième élément à effet magnétique (3 ou 4) est un barreau aimanté et que l'autre élément est un électro-aimant.

12. Dispositif d'arrêt de mèche selon la revendication 1, caractérisé par le fait que la trajectoire de mouvement de l'organe de serrage (2) est telle que le mouvement de la mèche (8) favorise le mouvement de fermeture.
